# EUROPÄISCHE PATENTSCHRIFT

(11) **EP 0 153 447 B1**
(45) Veröffentlichungstag und Bekanntmachung des Hinweises auf die Patenterteilung: **27.06.1990**
(21) Anmeldenummer: 84112248.4
(22) Anmeldetag: 11.10.1984
(51) Int. Cl.: C13F 3/00, C13F 1/02, C13F 5/00

(54) **Verfahren und Vorrichtung zur Herstellung von Trockenprodukten aus Zuckersirup**
Process and apparatus for preparing dry products from sugar syrups
Procédé et appareil pour préparer des produits secs à partir de sirops de sucre

(30) Priorität: 29.02.1984 DE 3407374
(43) Veröffentlichungstag der Anmeldung: 04.09.1985
(73) Patentinhaber: PFEIFER & LANGEN, 50933 Köln (DE)
(72) Erfinder: Breithaupt, Udo, D-5014 Kerpen-Horremn (DE); Benecke, Herta, D-5020 Frechen-Grefrath (DE)
(74) Vertreter: Eggert, Hans-Gunther, Dr.

(56) Entgegenhaltungen:
- FR-A- 2 268 077
- FR-A- 2 451 718
- GB-A- 1 163 694

## Beschreibung

Die Ausnutzung der positiven Kristallisationsenthalpie von Saccharose ist bekannt. Beispielsweise werden in Brasilien und Portugal große Mengen Zucker nach dem sogenannten Amorph- bzw. Aerado-Verfahren hergestellt. Hierbei wird in einem, meist aber zwei hintereinandergeschalteten, beheizten Behältern, die mit starken Rührwerken ausgerüstet sind, die Zuckerlösung chargenweise soweit eingedickt, bis durch Impfkristalle angezeigt Kristallisation eintritt, wodurch das restliche Wasser verdampft und ein amorph-kristallines, freifließendes Pulver gebildet wird (V. E. Baikow, Manufacture and refining of raw cane sugar, Sugar series volume 2, Seiten 445 bis 447, Elsevier Science Publishing Company Inc., New York, 1982).

Um diese "Transformation" des übersättigten Zuckersirups in einem kontinuierlichen Verfahren zu nutzen, wird der übersättigte Zuckersirup einem fortwährenden Schlagen zur Hervorrufung der Kristallkeimbildung und zum Zerbrechen der auskristallisierenden Zuckermassen unter gleichzeitigem Einblasen von Luft zur Wärmeabfuhr ausgesetzt. Dieses Verfahren erfordert eine komplizierte Apparatur und eine hohe Energiezufuhr (US-PS 3 365 331).

Beim anderen, kontinuierlichen Verfahren wird übersätigter Zuckersirup einer Scherungskraft mit einem Geschwindigkeitsgradienten von wenigstens 5000 cm/sec/cm zur Hervorrufung der schlagartig, plötzlich erzwungenen homogenen Kristallkeimbildung unterworfen, und dann läßt man das Auskristallisieren vor sich gehen. Die erforderlichen hohen Scherkräfte werden von komplizierten apparativen Ausrüstungen, z.B. Hochgeschwindigkeitskolloidmühlen, hervorgerufen (DE-PS 25 16 253).

Überraschenderweise hat sich gezeigt, daß bei spezieller Verfahrensführung auf die die mechanischen Scherkräfte erzeugenden teuren Apparaturen ebenso verzichtet werden kann wie auf die bei dem brasilianischen Amorph-Verfahren erforderlichen aufwendigen Kochanlagen einschließlich de wegen des sehr hohen Kraftbedarfs energieintensiven Hochleistungsrührwerke.

Wenn im folgenden von Zucker, sei es in Form von Lösungen oder als Sirup die Rede ist, dann wird darunter Saccharose verstanden, die bis zu 15% Nichtsaccharosestoffe enthalten kann. Hierbei kann es sich um andere Zuckerarten, z.B. Traubenzucker, Fruchtzucker, Malzzucker, Glukosesirupe, Stärke, Dextrine, Maltodextrin, Kakao, Kaffee, Tee-Extrakte, Arzneitee-Extrakte und Extrakte teeähnlicher Erzeugnisse, Fette, Milchpulver, Fruchtpulver, Genußsäuren wie Milchsäure, Zitronensäure, Weinsäure, Kochsalz, sonstige Mineralsalze, Gewürze, Farb-, Aromastoffe oder Vitamine handeln.

Der Erfindung liegt die Aufgabe zugrunde, Sirupe aus der Zuckerfabrikation wie auch Mischungen mit anderen Lebensmitteln nach entsprechender Vorkonzentration produktschonend unter weitestgehender Beibehaltung der Originalzusammensetzung, insbesondere der in den Zuckerlösungen oder Sirupen vorkommenden Begleitstoffe in eine Pulver- oder Granulatform zu überführen.

Gegenstand der Erfindung ist ein Verfahren zur Herstellung von Zuckertrocken produkten durch spontane Kristallisation übersättigter Zuckerlösungen, bei dem man eine Zuckerlösung mit mindestens 70% Trockensubstanz und bis zu 15% Nichtsaccharosestoffen in der Trockensubstanz durch produktschonende Kurzzeⁱthocherhitzung und an schließendes Entweichenlassen der Brüden auf einen Trockensubstanzgehalt von mindestens 90% bringt und den eingedickten Sirup nur durch Abkühlung und plötzlichen Entzug des restlichen Wassers durch Kristallisation in ein trockenes, rieselfähiges Produkt überführt.

Die Kurzzeithocherhitzung wird vorzugsweise in einem dampfbeheizten Spiralrohr mit Zwangsdurchlauf durchgeführt. Dabei wird die Zuckerlösung vor dem Entweichen der Brüden je nach dem Gehalt an Nichtsaccharosestoffen auf eine Temperatur von 135 bis 155°C gebracht. Diese Temperatur der Hocherhitzung und der daraus nach Entweichenlassen der Brüden resultierende Trockensubstanzgehalt, bei dem spontane Kristallisation de Saccharose einsetzt, hängt von der Art und dem Gehalt an Nichtsaccharosestoffen ab. Wenn die Sirupe mehr als 95% Saccharose in der Trockensubstanz enthalten, ist eine Eindickung auf 90 bis 94% ausreichend. Bei einem Saccharosegehalt von 85 bis 95% in der Trockensubstanz sollte die Einengung auf mindestens 94%, vorzugsweise 96 bis 97% Trockenstoffgehalt erfolgen.

Die schnelle und somit produktschonende Eindickung auf den erforderlichen hohen Trockenstoffgehalt ohne partielle Übersättigung oder Überhitzung im Wärmetauscher wird ermöglicht durch den bauartbedingt guten Wärmeübergang der verwendeten Eindampfvorrichtung. Die Konzentration erfolgt unter atmosphärischem Druck in einem dampfbeheizten, im Verlauf sich erweiternden Spiralrohr. Die hohe Strömungsgeschwindigkeit sowie die sich bildenden Dampfblasen gewährleisten einen hohen Wärmeübergang. Aufgrund des pumpengesteuerten Zwangsdurchlaufs sind niedrige Duchlaufzeiten von höchstens 60 Sekunden sichergestellt, so daß keine Karamelisationsprodukte entstehen, die durch Bräunung der Zuckermasse erkennbar würden. Auch die sonst bei Erhitzung von zuckerhaltigen Produkten im Hinblick auf die Lagerfähigkeit gefürchtete Invertzuckerbildung liegt unter 1%.

Verfahrenstypisch ist die vergleichsweise höhere Eindickung des Sirups in einem gut steuerbaren, zwangsbeschickten Einrohr-Spiralwärmetauscher. Die physikalisch-thermischen Bedingungen sind daher vergleichsweise besser definierbar.

Abgesehen von der kurzen Durchlaufzeit ist vor allem das Aufenthaltsspektrum sehr eng, d.h. die Aufenthaltszeit für jede Volumeneinheit also nahezu gleich. Auch die bei anderen Wärmetauschertypen gerade bei hohen Viskositäten befürchtete Kanalbildung ist ausgeschlossen.

Die Konzentration des eingedickten Sirups kann demnach nahezu risikolos sehr hoch sein. Auch im Dauerbetrieb sind sehr gut reproduzierbare Verfahrensparameter gewährleistet.

Beim Austritt aus dem Spiralrohrverdampfer wird dafür gesorgt, daß die Brüden entweichen können. Das geschieht vorzugsweise in einem Trennraum bei Atmosphärendruck. Durch eine dann gezielt eingeleitete Abkühlung wird die Kristallisation ausgelöst. In dem fraglichen Temperatur- und Konzentrationsbereich veryrsacht bereits eine Abkühlung um 10 bis 15°C eine ausreichende Übersättigung das Zuckersirups. Die durch die Abkühlung spontan einsetzende Kristallisation ist am Aufschäumen der zuckerhaltigen Masse, verursacht durch die Verdampfung des Restwassers, erkennbar. Wegen dieser innerhalb von etwa 30 bis 60 Sekunden einsetzenden Kristallisationsreaktion ist es, falls die Masse noch durch Rohrleitungen gefördert werden soll, notwendig, in den Rohrleitungen einen, dem Wasserdampfpartialdruck entsprechenden hohen Vordruck anzulegen, um hierdurch die Kristallisation, bzw. die Verstopfung durch Separierung von Wasserdampf und Feststoff zu verhindern. Damit ist bei entsprechender Isolation bzw. Beheizung solcher Rohrleitungen sichergestellt, daß die Kristallisation erst nach Austritt aus den Rohrleitungen erfolgt. Diese Verfahrensweise is vor allem dann vorteilhaft, wenn entweder größere Volumina ab etwa 1500 1/h oder besonders hoch eingedickte Sirupe auf einem Bandförderer gleichmäßig aufgebracht werden sollen, um so die gleichmäßig rasche Abkühlung zu gewährleisten.

Bei dem erfindungsgemäßen Verfahren kann also auf die Zugabe von Anregekristallen, wie beim Aerado-Verfahren bzw. die mechanisch durch hohe Scherkräfte bewirkte Kristallkeimbildung verzichtet werden.

Der übersättigte Zuckersirup mit einem Trockenstoffgehalt von 90 bis 97%, je nach Gehalt und Art der Nichtsaccharosestoffe kann dann kontinuierlich in jede geeignete Förderanlage dosiert werden, wobei sichergestellt sein muß, daß der sich aufgrund der exothermen Reaktion bildende Wasserdampf entweichen kann. Hierfür sind sowohl langsam laufende, offene Schneckenförderer sowie Bandförderer, aber auch Vakuumkratzkühler geeignet, die nach Abschluß der Kristallisationsphase aus Gründen der Produkschonung gekühlt sein sollten. Bei Verwendung von Bandförderern empfiehlt es sich darüberhinaus die Aufgabestellte zu beheizen, um zu starke Wärmeverluste, die zur Bildung einer glasartigen, nicht kristallisierenden Schmelze führen, zu verhindern.

Sofern als Kristallisator für den eingedickten Sirup ein Stahlband dient, wird dieses im Übergabebereich erhitzt und anschließend gekühlt. In dem Übergabebereich sollte das Stahlband auf eine Temperatur von etwa 60 bis 40°C unterhalb der Temperatur des eingedickten Sirups vorgewärmt sein. Wenn das Stahlband zu kühl ist, besteht die Gefahr der Glasbildung vor allem in der Bodenschicht, d.h. es entsteht nicht wie gewünscht, ein gleichmäßig mikrokirstallin-amorphes Instantprodukt. Bei zu hoher Temperatur verzögert sich die Kristallisation, so daß das Produkt nach Verlassen des Kristallisators noch zu warm ist. Entsprechendes gilt für andere Kristallisatoren, wie z.B. einen offenen, im zweiten Teil gekühlten Bandschneckenförderer.

Kennzeichnend für die mit dem erfindungsgemäßen Verfahren hergestellten Produkte ist ihre mikrokristalline Struktur. Sie haben daher ein instantähnliches Lösungsverhalten und, soweit es sich um Mischungen von Zucker mit anderen Lebensmitteln handelt, ausgezeichnete Homogenität.

Für die Herstellung mehr oder weniger reiner Zucker ist das erfindungsgemäße Verfahren im Vergleich zur üblichen Verdampfungskristallisation mit anschließender Zentrifugierung wesentlich weniger kapital-und energieintensiv und vermindert damit insgesamt die Produktionskosten. Weger der schonenden Verfahrensweise ist es erfindungsgemäß auch möglich, trockene Lebensmittelmischungen mit hohem Saccharosegehalt, aber hitzeempfindlichen Begleitstoffen herzustellen, ohne daß letztere chemisch verändert werden.

Zur Durchführung des erfindungsgemäßen Verfahrens dient vorzugsweise eine Vorrichtung, wie sie nachstehend in Verbindung mit der Zeichnung beschrieben wird. Sie ist gekennzeichnet durch einen dampfbeheizten Spiralrohrwärmeaustauscher 1 mit einem sich zunehmend auf 150 bis 200% seiner ursprünglichen lichten Weite vergrößernden Spiralrohr 2 mit Dralleinbauten 3, einem unter Atmosphärendurck stehenden Dampfabscheider 4 und einem darunter angeordneten offenen, im zweiten Teil mit einem Kühlmantel 6 versehenen Bandschnecken-Förderer 5. Ein naturbelassener Vollrohrzucker und ein Verfahren zu seiner Herstellung ist Gegenstand der prioritätsgleichen und am selben Tag angemeldeten EP-B-0 153 448.

### Beispiel 1

### Mutterlauge aus der Kandisfabrikation

360 kg/h Mutterlauge aus der Kandisfabrikation wurden nach Vorerwärmung auf 65°C mit einer drehzahlgeregelten Verdrängerpumpe in einen mit 4,6 bar dampfbeheizten Einrohrspiralverdampfer gefördert und in 40 bis 45 sec auf 142°C erhitzt; die Brüden wurden über einen Brüdentrennraum abgeschieden und der eingedickte Sirup auf ein Stahlband geleitet, das im ersten Viertel auf 80 bis 85°C angewärmt und im letzten Drittel gekühlt war. Innerhalb von 1 min trat bei ca. 130°C starkes Aufschäumen der Masse ein und nach einer Verweilzeit auf dem Band von insgesamt 6 min wurde das auf 1,2% Restfeuchte abgetrocknete, schuppenförmige bereits rieselfähige Trockenprodukt bei einer Abladetemperatur von 30 bis 40°C abgetragen. Der braune schnellösliche Instantzucker kann ohne jede Nachbehandlung verarbeitet werden und ist geschmacklich dem nach herkömmlichen brasilianischen Amorpho-Verfahren hergestellten Produkt eit überlegen.

Leistung im Test 256 kg Trockengut/h.

### Beispiel 2

### Vollertzucker

Die Herstellung erfolgte analog Beispiel 1 bei folgenden Bedingungen:
Erhitzung von 1.250 kg/h auf 71% TS eingedicktem Zuckerrohrsaft in ca. 40 sec auf 152°C bei einem Heizdampfdruck von 6,5 bar; Aufschäumen der Zuckermasse bei ca. 140°C, Restfeuchte am Bandende 1,6%, Abtragtemperatur 40°C. Das Trockengut wurde ohne Nachtrocknung zu einem freifließenden Pulver vermahlen mit einem Schüttgewicht von 530 g/I.

Ausbeute: 902 kg/h.

### Beispiel 3

### Hilfsmittel für die Wurstherstellung

1.100 kg/h Zuckerlösung mit 72% Trockenstoff bei einem Gehalt von 92,8% Saccharose und 7,2% Pökelsalzmischung (jeweils bezogen auf Trockenstoff) wurden entsprechend Beispiel 1 nach Vorwärmung auf 75°C innerhalb von 35 sec auf 148°C, bei einem Heizdampfdruck von 5,9 bar, erhitzt. Nach Abtrennung der Brüden wurde der eingedickte Sirup in einem oben offenen Bandschneckenförderer mit einem Schneckendurchmesser von 0,8 m und einer Länge von 7 m abgelassen. Das restliche Wasser war bereits nach etwa 40 sec nahezu verdampft. Nach Durchlauf durch den Schneckenförderer, der ab der Mitte einem Kühlmantel versehen ist, erhielt man ein homogenes, freifließendes Instantprodukt mit einem Wassergehalt von 0,12% und bezogen auf TS:
0,09% Invertzucker
92,7% Saccharose
7,2% Pökelsalzmischung

Ausbeute: 793 kg/h.

### Beispiel 4

### Kräutertee-Getränkepulver

Entsprechend Beispiel 1 bis 3 wurden 1.050 kg Zuckerlösung mit einem Gesamttrockenstoffgehalt von 70,5% bei einem Gehalt, bezogen auf Trockenstoff, von 88,05% Saccharose, 10% Traubenzucker, 1,0% Honig sowie 0,95% Kräutertee-Extrakt, bestehend aus 20 Kräuterextrakten wie Pfefferminz, Eukalyptus, Kamille, Anis usw., nach Vorerwärmung auf 68°C innerhalb von 40 sec auf 152°C (Heizdampfdruck 6,5 bar) erhitzt und anschließend entsprechend Beispiel 3 in einen Bandschneckenförderer abgelassen. Nach etwa 20 sec war nach kurzem Aufschäumen das restliche Wasser verdampft.

Am Auslauf des Schneckenförderers fiel ein freifliessendes Instantprodukt mit einer Feuchte von 1,6% an, das nach Feinvermahlung verwendbar ist.

Ausbeute: 752 kg/h.

## Patentansprüche

1. Verfahren zur Hestellung von Zuckertrockenprodukten durch spontane Kristallisation übersättigter Zuckerlösungen, dadurch gekennzeichnet, daß man eine Zuckerlösung. mit mindestens 70% Trockensubstanz und bis zu 15% Nichtsaccharosestoffen in der Trockensubstanz durch produktschonende Erhitzung in weniger als 60 Sekunden auf eine Temperatur von 135 bis 155°C und anschließendes Entweichenlassen der Brüden auf einen Trockensubstanzgehalt von mindestens 90% bringt und den eingedickten Sirup nur durch Abkühlung und plötzlichen Entzung des restlichen Wassers durch Kristallisation in ein trockenes, rieselfähiges Produkt überführt.

2. Verfahren nach Anspruch 1, dadurch gekennzeichnet, daß die produktschonende Erhitzung in einem Spiralrohr mit Zwangsdurchlauf durchgeführt wird.

3. Verfahren nach einem der Ansprüche 1 oder 2, dadurch gekennzeichnet, daß das Entweichenlassen der Brüden in einem Trennraum bei Atmosphärendruck erfolgt.

4. Verfahren nach einem der Ansprüche 1 bis 3, dadurch gekennzeichnet, daß die Zuckerlösung durch die produktschonende Erhitzung vor dem Entweichen der Brüden je nach Gehalt und Art an Nichtsaccharosestoffen auf eine Temperatur von 135 bis 155°C gebracht wird.

5. Verfahren nach einem der Ansprüche 1 bis 4, dadurch gekennzeichnet, daß der eingedickte Sirup zur Kristallisation um mindestens 10°C abgekühlt wird.

6. Verfahren nach einem der Ansprüche 1 bis 5, dadurch gekennzeichnet, daß man den eingedickten Sirup aus dem Brüdentrennraum zur Kristallisation frei ablaufen läßt.

7. Verfahren nach einem der Ansprüche 1 bis 5, dadurch gekennzeichnet, daß man den eingedickten Sirup für die Kristallisation versprüht.

8. Verfahren nach einem der Ansprüche 1 bis 7, dadurch gekennzeichnet, daß der eingedickte Sirup auf ein auf 40 bis 60°C unterhalb der Siruptemperatur vorgewärmtes Stahlband gebracht und anschließend gekühlt wird.

9. Verfahren nach einem der Ansprüche 1 bis 8, dadurch gekennzeichnet, daß man Abläufe aus der Zuckerfabrikation mit 75 bis 85% Trockensubstanz, bis zu 88% Saccharose und mindestens 12% Nichtsaccharosestoffen durch produktschonende Erhitzung in 40 bis 50 Sekunden auf 140 bis 148°C und durch anschließendes Entweichenlassen der Brüden auf einen Trockensubstanzgehalt von mindestens 95% bringt und den eingedickten Sirup durch Abkühlung um 15°C und plötzlichen Entzug des restlichen Wassers in einen braunen Instantzucker überführt.

10. Vorrichtung zur Herstellung von Zuckertrockenprodukten, gekennzeichnet durch einen dampfbeheizten Spiralrohrwärmetauscher (1) mit einem sich zunehmend auf 150 bis 200% seiner ursprünglichen lichten Weite vergrößernden Spiralrohr (2) mit Dralleinbauten (3), einem unter Atmosphärendruck stehenden Dampfabscheider (4) und einem darunter angeordneten Kristallisator.

11. Vorrichtung nach Anspruch 10, dadurch gekennzeichnet, daß der Kristallisator als ein offener, im zweiten Teil mit einem Kühlmantel (6) versehener Bandschnecken-Förderer (5) ausgebildet ist.

12. Vorrichtung nach Anspruch 11, dadurch gekennzeichnet, daß der Kristallisator ein im Übergabebereich erhitztes und anschließend gekühltes Stahlband ist.

## Revendications

1. Procédé pour préparer des produits secs contenant du sucre par cristallisation spontanée de solutions sursaturées de sucre, caractérisé en ce qu'on porte à une teneur en substance sèche d'au moins 90% une solution de sucre contenant au moins 70% de substance sèche et jusqu'à 15% de matières étrangères au saccharose dans la substance sèche, par chauffage dans des conditions douces pour le produit, en moins de 60 secondes à une température de 135 à 155°C, puis dégagement de la vapeur de jus, et on transforme le sirop épaissi uniquement après refroidissement et brusque élimination de l'eau résiduelle, par cristallisation en un produit sec capable de s'écouler.

2. Procédé suivant la revendication 1, caractérisé en ce que la chauffage dans des conditions douces pour le produit est effectué dans un tube en hélice à circulation forcée.

3. Procédé suivant l'une des revendications 1 ou 2, caractérisé en ce que l'élimination de la vapeur de jus est effectuée à la pression atmosphérique dans une chambre de séparation.

4. Procédé suivant l'une des revendications 1 à 3, caractérisé en ce que la solution de sucre est portée à une température de 135 à 155°C par le chauffage effectué dans des conditions douces pour le produit avant la dégagement de la vapeur de jus, selon la quantité et la nature des matières étrangères au saccharose.

5. Procédé suivant l'une des revendications 1 à 4, caractérisé en ce que le sirop épaissi est refroidi d'au moins 10°C par cristallisation.

6. Procédé suivant l'une des revendications 1 à 5, caractérisé en ce qu'on laisse le sirop épaissi s'écouler librement de la chambre de séparation de vapeur de jus en vue de la cristallisation.

7. Procédé suivant l'une des revendications 1 à 5, caractérisé en ce qu'on pulvérise le sirop épaissi pour la cristallisation.

8. Procédé suivant l'une des revendications 1 à 7, caractérisé en ce que le sirop épaissi est déposé sur une bande d'acier préalablement chauffée à une température de 40 à 60°C au-dessous de la température du sirop puis est refroidi.

9. Procédé suivant l'une des revendications 1 à 8, caractérisé en ce qu'on porte à une teneur en substance sèche d'au moins 95% des égouts de la fabrication du sucre contenant 75 à 85% de substance sèche, jusqu'à 88% de saccharose et au moins 12% de matières étrangères au saccharose par chauffage, dans des conditions douces pour le produit, en 40 à 50 secondes, à 140-148°C puis par dégagement de la vapeur de jus, et on transforme le sirop épaissi, par refroidissement de 15°C et élimination brusque de l'eau résiduelle, en un sucre soluble de couleur brune.

10. Dispositif pour la préparation de produits secs contenant du sucre, caractérisé par un échangeur de chaleur (1) à tube hélicoïdial, chauffé à la vapeur, comportant un tube en hélice (2) allant en s'élargissant de 150 à 200% de son diamètre intérieur initial, comportant des chicanes inclinées (3), un séparateur de vapeur (4) à la pression atmosphérique et un cristallisateur disposé en dessous.

11. Dispositif suivant la revendication 10, caractérisé en ce que la cristallisateur est réalisé comme transporter ouvert (5) à vis sans fin et à bande, comportant une enveloppe de refroidissement (6) dans la seconde partie.

12. Dispositif suivant la revendication 11, caractérisé en ce que le cristallisateur est une bande en acier chauffée dans la zone de transfert puis refroidie.

## Claims

1. Process for preparing dry sugar products by spontaneous crystallisation of super-saturated sugar solutions, characterised in that a sugar solution having at least 70% dry substance and up to 15% non-sucrose substances in the dry substance is heated to a temperature of 135 to 155°C in less than 60 seconds by product-protecting heating and brought to a dry substance content of at least 90% by subsequently allowing the vapours to escape, and the thickened syrup is converted into a dry, pourable product only by cooling and sudden removal of the remaining water by crystallisation.

2. Process according to Claim 1, characterised in that the product-protecting heating is carried out in a spiral tube with forced circulation.

3. Process according to one of Claims 1 or 2, characterised in that the vapours are allowed to escape in a separating chamber at atmospheric pressure.

4. Process according to one of Claims 1 or 3, characterised in that the sugar solution by the product-protecting before the escape of the vapours is brought to a temperature of 135 to 155°C according to the content and type of non-sucrose substances.

5. Process according to one of Claims 1 or 4, characterised in that the thickened syrup is cooled by at least 10°C for crystallisation.

6. Process according to one of Claims 1 to 5, characterised in that the thickened syrup is allowed to drain away freely from the vapour separation chamber for crystallisation.

7. Process according to one of Claims 1 to 5, characterised in that the thickened syrup is sprayed for crystallisation.

8. Process according to one of Claims 1 to 7, characterised in that the thickened syrup is brought onto a steel belt preheated to 40 to 60°C below the syrup temperature and is then cooled.

9. Process according to one of Claims 1 to 8, characterised in that discharges from sugar-making with 75 to 85% dry substance, up to 88% sucrose and at least 12% non-sucrose substances are brought to 140 to 148°C in 40 to 50 seconds by product-protecting heating and are brought to a dry substance content of at least 95% by subsequently allowing the vapours to escape, and the thickened syrup is converted into a brown instant sugar by cooling by 15°C and sudden removal of the residual water.

10. Device for the production of dry sugar products, characterised by a steam-heated spiral tube heat exchanger (1) with a spiral tube (2) increasingly enlarging to 150 to 200% of its original internal width and having swirl fittings (3), a steam separator (4) which is under atmospheric pressure and a crystalliser arranged thereunder.

11. Device according to Claim 10, characterised in that the crystalliser is designed as an open spiral ribbon conveyor (5) provided in the second section with a cooling jacket (6).

12. Device according to Claim 11, characterised in that the crystalliser is a steel belt which is heated in the region of transfer and then cooled.
